# EUROPÄISCHE PATENTSCHRIFT

(11) **EP 1 148 768 B1**
(45) Veröffentlichungstag und Bekanntmachung des Hinweises auf die Patenterteilung: **07.09.2005**
(21) Anmeldenummer: 01105175.2
(22) Anmeldetag: 02.03.2001
(51) Int. Cl.: H05B 41/292

(54) **Stabilisierung des Betriebs von Gasentladungslampen**
Stabilization of gas dicharge lamps operation
Stabilisation dans le contrôle de lampes à décharge

(30) Priorität: 14.04.2000 DE 10018860
(43) Veröffentlichungstag der Anmeldung: 24.10.2001
(73) Patentinhaber: Patent-Treuhand-Gesellschaft für elektrische Glühlampen mbH, 81543 München (DE)
(72) Erfinder: Graser, Wolfram, Dr., 80337 München (DE); Huber, Andreas, 82216 Maisach (DE); Osterried, Josef, 85521 Ottobrunn (DE); Veser, Alwin, 85399 Hallbergmoos (DE)

(56) Entgegenhaltungen:
- EP-A- 0 422 255
- EP-A- 0 482 705
- EP-A- 0 644 709
- EP-A- 1 035 756
- WO-A-98/39949
- DE-A- 19 829 600
- US-A- 5 608 294

## Beschreibung

### Technisches Gebiet

Die Erfindung betrifft ein Vorschaltgerät zum Betrieb von Gasentladungslampen gemäß Anspruch 1.

### Stand der Technik

Beim Betrieb einer Gasentladungslampe (im weiteren auch Lampe genannt) ist die Art des Ansatzes der Entladung auf der Elektrode abhängig davon, ob die Elektrode Elektronen abgibt (Kathode) oder einfängt (Anode). Bei der Anode setzt die Entladung großflächig über die Elektrode verteilt an, während sich bei der Kathode in der Regel ein sog. Brennfleck (Hotspot) ausbildet, wodurch die Entladung eher punktförmig ansetzt. Der Punkt, an dem der Brennfleck ansetzt, ist abhängig von der Elektrodengeometrie, dem Elektrodenmaterial und der Temperaturverteilung auf der Elektrode. Diese Parameter sind Änderungen während Betriebs unterworfen, so daß der Ansatzpunkt des Brennflecks seine Position wechseln kann, was sich durch eine Instabilität der Gasentladung (Bogenunruhe) bzw. Flackern äußert. Insbesondere beim Betrieb der Lampe mit Wechselstrom tritt dieses Flackern auf, da eine Elektrode abwechselnd Kathode und Anode bildet und deshalb sich der Brennfleck bei jedem Wechsel von der Anode zur Kathode neu ausbilden muß.

Zur Reduzierung des Flackerns ist z.B. aus US 4,485,434 der sog. Rechteckbetrieb der Lampe bekannt. Es hat sich herausgestellt, daß es für die Stabilität des Wechselstrom-Betriebs von Hochdruck-Gasentladungslampen vorteilhaft ist, statt eines sinusförmigen Lampenstroms einen rechteckförmigen zu wählen. Übliche Werte für die Frequenzen der Rechteckschwingung liegen bei 50Hz bis 200Hz. Insbesondere bei Anwendungen in der Bildaufnahme- und Projektionstechnik, wo die Konstanz des Lichtstroms wichtig ist, hat sich der Rechteckbetrieb durchgesetzt. Damit die Zeitspanne, in der der Lichtstrom nicht der Rechteckamplitude entspricht, möglichst kurz ausfällt, wird eine möglichst schnelle Kommutierung angestrebt.

Trotz des Rechteckbetriebs ist besonders bei Kurzbogen- Hochdruckentladungslampen, die bevorzugt in der Projektionstechnik eingesetzt werden, die Stabilität der Entladung noch nicht zufriedenstellend. Um die Bogenunruhe zu verbessern, wird in der PCT Anmeldung WO 95/35645 eine pulsförmige Überhöhung des Lampenstroms am Ende einer Rechteckperiode vorgeschlagen. Mit der Stromüberhöhung tritt eine Temperaturüberhöhung auf, die einen stabilisierenden Einfluß auf die Position des Brennflecks ausübt. Über Dauer und Höhe der Pulse sowie über die Betriebsfrequenz werden nur grobe Angaben gemacht. Auch die Wirkungsweise des Verfahrens wird nur angedeutet. Somit ist die Anwendung des Verfahrens auf eine Lampe mit anderer Bauart (z.B. mit anderer Elektrodengeometrie oder anderem Fülldruck) als der im Ausführungsbeispiel angesprochenen Lampe erst nach umfangreicher Experimentierarbeit möglich.

Aus der Schrift DE 198 29 600 ist bekannt, eine Kurzbogen-Hochdruckentladungslampe mit einem rechteckförmigen Lampenstrom von über 800 kHz zu betreiben, um Bogeninstabilitäten, die auf ein so genanntes Bogenwandern auf der augenblicklichen Kathode zurückzuführen sind, zu vermeiden.

Aus der Schrift EP -A-1 035 756 ist bekannt, eine Kurzbogen-Hochdruckentladungslampe mit einem rechteckförmigen Lampenstrom von zwischen 20 und 42 kHz zu betreiben, um Bogeninstabilitäten, die auf ein so genanntes Bogenwandern auf der augenblicklichen Kathode zurückzuführen sind, zu vermeiden.

Es ist jedoch nicht nur ein Problem eine geeignete Stromkurvenform festzulegen, sondern, wie im folgenden dargelegt wird, ist es auch ein Problem eine gewünschte Kurvenform zu erzeugen. Der Lastkreis einer Anordnung zum Betreiben einer Entladungslampe enthält unter anderem Energiespeicher, die auch parasitär sein können und die Lampe, die eine nichtlineare Last darstellt.

Das Netzwerk aus Energiespeichern bildet Resonanzfrequenzen aus, die durch die nichlineare Last angeregt werden können. Insbesondere beim Betrieb von Kurzbogen-Hochdrucklampen führt dies zu lang anhaltenden Einschwingvorgängen nach der Kommutierung des Lampenstroms im Rechteckbetrieb. Diese Schwingungen sind natürlich auch im Lichtstrom zu beobachten. Bei Anwendungen, die eine hohe Konstanz des Lichtstroms verlangen (z.B. Videoprojektion) muß deshalb dafür Sorge getragen werden, daß die Zeitspanne, in der Einschwingvorgänge auftreten, klein ist gegenüber der Periodendauer der Rechteckschwingung. Wesentlichen Einfluß auf die Dauer des Einschwingvorgangs hat der im betreffenden Betriebsgerät eingesetzte Regler. In herkömmlichen Betriebsgeräten für die besagten Anwendungsfälle wird eine Größe erzeugt, die ein Maß für die Lampenleistung darstellt und mit einem Referenzmaß verglichen. Das Ergebnis dieses Vergleichs liefert die Stellgröße für den Leistungsteil des Betriebsgeräts. Die Einschwingzeit für eine Lichtquelle mit Rechteckbetrieb kann definiert werden durch die Zeit die verstreicht, von der Kommutierung bis zu dem Zeitpunkt, zu dem der Lichtstrom sich in einem Band von +/- 5% um den Sollwert eingependelt hat. Für oben beschriebene, herkömmliche Regler beträgt diese Einschwingzeit 250µs-300µs. Da die Einschwingzeit höchstens 10% einer Halbperiode der Rechteckschwingung betragen sollte, sind demnach mit herkömmlichen Reglern Frequenzen für die Recheckschwingung von höchstens 200 Hz realisierbar.

Aus der Schrift WO-A-98 39 949 ist eine Regeleinrichtung für Gasentladungslampen mit einer Kaskadenregelung bekannt, wobei eine externe Software-Leistungsregelungsschleife Stromsollwerte für eine innere Hardware Leistungsregelungsschleife vorgibt.

Aus der Schrift EP-A-422 255 ist eine Regeleinrichtung für Gasentladungslampen bekannt, wobei der Stromsollwert aus zwei Größen besteht, davon eine ein konstanter Wert ist und die andere ein Maß für die Lampenspannung ist. Diese Regeleinrichtung soll ein Abreißen der Entladung verhindern.

Aus der Schrift EP-A-482 705 ist eine Regeleinrichtung für Gasentladungslampen bekannt, wobei schnelle Leistungsänderungen in der Regelschleife mittels einer differentialen Kompensation in Betracht genommen werden.

### Darstellung der Erfindung

Die Aufgabe der vorliegenden Erfindung ist es, ein Betriebsgerät für Hochdruck- Kurzbogen- Entladungslampen bereitzustellen, das einen nahezu flackerfreien Betrieb dieser Lampen erlaubt.

Wie in den Ausführungen zum Stand der Technik erläutert, liegt die Ursache für das Flackern einer Lampe darin begründet, daß der Brennfleck, der den Ansatz der Gasentladung auf der Kathode darstellt, seine Position ständig wechselt. Eine genauere Analyse zeigt, daß unmittelbar, nachdem eine Elektrode zur Kathode kommutiert, kein Brennfleck ausgebildet ist. Vielmehr findet man zunächst einen flächigen Entladungsansatz. Erst nachdem sich eine thermische Inhomogenität auf der Kathode ergibt, schnürt sich die Entladung ein und bildet einen Brennfleck. Ein Flackern der Lampe kann dadurch stark reduziert werden, indem eine Kommutierung des Lampenstroms durchgeführt wird, bevor die Entladung einen Brennfleck ausbildet. Für einen möglichst schnellen Wechsel einer Elektrode von der Kathode zur Anode sind zeitlich steile Stromflanken nötig, weshalb sich der flackerfreie Betrieb sehr gut durch einen rechteckförmigen Stromverlauf realisieren läßt. Da ein flackerfreier Betrieb besonders für Anwendungen in der Projektionstechnik wichtig ist, hat das Verfahren besondere Bedeutung für Lampen, die bei derartigen Anwendungen eingesetzt werden. Dies sind in erster Linie Hoch- und Höchstdruck-Entladungslampen und wegen der optischen Abbildungsqualitäten besonders solche mit kurzem Entladungsbogen. Für derartige Lampen muß die Frequenz des rechteckförmigen Lampenstroms mindestens 300Hz betragen, um einen flackerfreien Betrieb zu erreichen.

Wird der flackerfreie Betrieb erstmalig auf ein Lampenexemplar angewendet oder wurde die Lampe zwischenzeitlich mit einem anderen Verfahren betrieben, so kann es trotz der Anwendung des flackerfreien Betriebs für kurze Zeit nach Inbetriebnahme der Lampe zu Flackererscheinungen kommen. Ursache dafür ist eine Elektroden-Struktur, die eine schnelle Ausbildung von Brennflecken an verschieden Positionen begünstigt. Die Anwendung des flackerfreien Betriebs bewirkt jedoch eine Formung der Elektroden, die einen stabilisierenden Einfluß auf den Entladungsbogen ausübt. Somit kommt ein nahezu flackerfreier Betrieb nach kurzer Zeit zustande.

Wie oben beschrieben ist zur Realisierung des flackerfreien Betriebs bei Höchstdruck-Kurzbogenlampen eine Frequenz für den rechteckförmigen Lampenstrom von mindestens 300Hz nötig, während mit Betriebsgeräten, die eine herkömmliche Reglerstruktur enthalten, eine Frequenz von maximal 200Hz realisierbar ist. Diese Lücke zu schließen, ist Aufgabe der vorliegenden Erfindung. Er wird durch ein Betriebsgerät mit den Merkmalen des Anspruchs 1 gelöst. Besonders vorteilhafte Ausgestaltungen finden sich in den von Anspruch 1 abhängigen Ansprüchen 2 und 3.

In einem Betriebsgerät für Gasentladungslampen wird üblicherweise aus einer konstanten, sog. Zwischenkreisspannung *U0* mit Hilfe eines getakteten DC/DC-Wandlers eine Ausgangsspannung *UA* generiert. Dabei handelt es sich um eine Gleichspannung, die durch eine Stellgröße *Us* eingestellt werden kann. Beim DC/DC-Wandler kann es sich um unterschiedliche Typen wie z.B. Aufwärts-, Abwärts-, oder Inverswandler handeln. Die Stellgröße *Us* bewirkt bei diesen Wandlern eine Variation des Tastverhältnisses der in den Wandlern enthaltenen Leistungsschalter. Der Rechteckbetrieb der Lampe wird meist dadurch realisiert, daß die Ausgangsspannung *UA* mittels einer Vollbrückenschaltung mit der gewünschten Frequenz für die Rechteckschwingung umgepolt wird.

Die Regelgröße des Betriebsgeräts ist die Leistung der Lampe (*Pist*)*.* In Fällen, wo die Lampenleistung nur aufwendig zu bestimmen ist und die Verlustleistung des Betriebsgeräts genügend genau bekannt ist, kann auch die Eingangsleistung des DC/DC-Wandlers als Regelgröße herangezogen werden. In herkömmlichen Betriebsgeräten wird *Pist* mit einem Sollwert *Psoll* verglichen und daraus ohne Zuhilfenahme weiterer Meßgrößen direkt oder nach der Gewichtung durch eine Regelcharakteristik (P, PI, I, PID) der Stellwert *Us* bestimmt. Durch diese Struktur ist jedoch keine kurze Einschwingzeit nach der Kommutierung des Lampenstroms möglich.

Erfindungsgemäß wird das Problem durch zwei Maßnahmen gelöst: Kaskadenregelung und Störgrößenaufschaltung. Die Kaskadenregelung, wie sie prinzipiell auch beim sog. *Current Mode* in Schaltnetzteilen Anwendung findet, wird im erfindungsgemäßen Betriebsgerät dadurch realisiert, daß die bewertete Regeldifferenz aus *Pist* und *Psoll* nicht den Stellwert *Us* festlegt, sondern eine Sollgröße für den Lampenstrom *Isoll* definiert. *Isoll* wird mit dem Wert *Iist*, der ein Maß für den Lampenstrom darstellt, verglichen und erst dieses Vergleichsergebnis legt direkt oder nach der Gewichtung durch eine Regelcharakteristik (P, PI, PID) die Stellgröße *Us* fest. Die Störgrößenaufschaltung wird im erfindungsgemäßen Betriebsgerät folgendermaßen realisiert: Die Ausgangsspannung *UA,* die an den Lampenklemmen zu messen ist, ist mit bestimmend für die Lampenleistung. Hilfsschaltungen (z.B. Zündschaltungen) und Zuleitungen können zu Schwankungen der Ausgangsspannung *UA* führen. Insbesondere beim Einschwingvorgang nach der Lampenstromkommutierung stören Schwankungen von *UA* den Regelvorgang. Deshalb wird erfindungsgemäß *Isoll* nicht nur durch die Regeldifferenz von *Pist* und *Psoll* bestimmt, sondern auch in Abhängigkeit von der Ausgangsspannung *UA* gebracht. Dies kann auch mittels einer Gewichtung durch eine Regelcharakteristik geschehen, wobei bevorzugt eine differenzierende Charakteristik gewählt wird, um die Schwankungen von *UA* hervorzuheben.

Die Erfindung wird anhand der folgenden Figuren veranschaulicht.

### Beschreibung der Zeichnungen

Eine bevorzugte Ausführungsform der erfindungsgemäßen Reglerstruktur und die damit erzielbaren Ergebnisse beim Betrieb einer Gasentladungslampe werden nachfolgend unter Bezugnahme auf die beiliegenden Zeichnungen näher erläutert. Es zeigen:
- Figur 1: eine flackernde Entladung
- Figur 2: eine flackerfreie Entladung
- Figur 3: ein Blockschaltbild der Reglerstruktur
- Figur 4: einen Schaltplan eines bevorzugten Ausführungsbeispiels

Fig.1 zeigt die Entladung einer Kurzbogen-Hochdrucklampe unmittelbar vor der Kommutierung des Lampenstroms. Zu erkennen ist der ausgebildete Brennfleck. Eine derartige Entladung entspricht nicht der Lehre der vorliegenden Erfindung und neigt deshalb zu Flackererscheinungen.

Fig.2 zeigt auch die Entladung einer Kurzbogen-Hochdrucklampe unmittelbar vor der Kommutierung des Lampenstroms. Allerdings ist nun die Frequenz des rechteckförmigen Lampenstroms so hoch, daß sich kein Brennfleck ausbildet. Dies entspricht der Lehre der vorliegenden Erfindung, weshalb diese Entladung nur vernachlässigbare Flackererscheinungen zeigt.

Fig.3 zeigt ein Blockschaltbild einer erfindungsgemäßen Reglerstruktur. Da in einem übergeordneten Regelkreis die Lampenleistung geregelt werden soll, wird zunächst die Regeldifferenz aus *Pist* und *Psoll* in einer ersten Subtraktionsstelle S1 gebildet und mit einer Regelcharakteristik RC1 bewertet. Bei der Regelcharakteristik RC1 kann es sich um eine P, PI, I, oder PID Charakteristik handeln. Das bewertete Signal wird einer zweiten Subtraktionsstelle S2 zugeführt. Abgezogen wird die mit der Regelcharakteristik RC2 bewertete Ausgangsspannung *UA*. Die Regelcharakteristik RC2 ist in Fig.3 in einer bevorzugten differentiellen Charakteristik (DT1) ausgeführt, kann grundsätzlich aber auch eine andere Charakteristik aufweisen (z. B. P, PI, I, oder PID). In der zweiten Subtraktionsstelle S2 wird die im Beschreibungsteil ausgeführte Störgrößenaufschaltung realisiert.

Der Ausgang der zweiten Subtraktionsstelle S2 stellt die Sollgröße *Isoll* der inneren Regelschleife der im Beschreibungsteil ausgeführten Kaskadenregelung dar. *Isoll* wird in der dritten Subtraktionsstelle S3 mit einer Größe , die dem Wert des Lampenstroms entspricht, verglichen. Das Ergebnis dieses Vergleichs wird nach der Gewichtung mit einer Regelcharakteristik RC3 zur Stellgröße *Us*. Bei der Regelcharakteristik RC3 kann es sich um eine P, PI, oder PID Charakteristik handeln.

Fig. 4 zeigt eine Schaltung, bei der die in Fig. 3 dargestellte Regelstruktur realisiert ist. Im folgenden handelt es sich bei Bauelementen, die mit einem R gefolgt von einer Zahl bezeichnet sind um Widerstände, bei Bauelementen, die mit einem C gefolgt von einer Zahl bezeichnet sind, um Kondensatoren und bei Bauelementen, die mit einem T gefolgt von einer Zahl bezeichnet sind, um Transistoren. Zentraler Baustein ist der von der Fa. Unitrode erhältliche *Current Mode Controller UCC3800*. Dieses IC enthält die erste (S1) und die dritte (S3) Subtraktionsstelle, Möglichkeiten zur Festlegung der Regelcharakteristik RC3, sowie eine Schaltung, die die Stellgröße *Us* als getaktetes Signal zum Ansteuern des Leistungsschalters des im beschreibenden Teil erwähnten DC/DC-Wandlers erzeugt. Typischerweise handelt es sich bei diesem Leistungsschalter um einen MOSFET, dessen Zeit, in der er eingeschaltet ist, durch sein Signal am Gate variiert wird. Dieses Signal steht am *UCC3800* an Pin 6 (OUT) zur Verfügung. Zur Generierung des Signals wird ein interner Oszillator benötigt. Durch R108 und C103 kann die Frequenz des Oszillators eingestellt werden, falls er frei läuft. In diesem Fall arbeitet der DC/DC-Wandler im sog. *Continuous Mode.* R108 und C103 sind in Serie geschaltet. Die Verbindungsstelle ist mit PIN 8 (REF) und einer Referenzspannung von 5V verbunden. Das andere Ende von R108 ist mit PIN 4 (RC), das andere Ende von C103 ist mit Masse verbunden.

Unter bestimmten Betriebsbedingungen, die keinen direkten Bezug zur Erfindung haben, wird der DC/DC-Wandler mittels eines Schaltungsteils, der die Bauelemente C6, R1, R2, R107, T100, R106, C101, R105, D102, R104 und C102 enthält, in den *Discontinuous Mode* übergeführt. Gesteuert wird dieser Schaltungsteil durch die Spannung am Drain des o. g. MOSFET. Zwischen dem Drain und der Betriebsspannung von 10,5V liegt die Serienschaltung von C6, R1, R2 und R107. Der Widerstand R107 liegt mit einem Anschluß gleichzeitig an der Betriebsspannung und dem Emitter von T100. Der andere Anschluß ist mit der Basis von T100 verbunden. Am Kollektor von T100 liegt R106 und C101. Der andere Anschluß von R106 liegt auf Masse, der andere Anschluß von C101 ist mit R105 und mit der Anode von D102 verbunden. Der andere Anschluß von R105 liegt auf Masse, die Kathode von D102 ist mit R104 und C102 verbunden. Der andere Anschluß von R104 liegt auf Masse, der andere Anschluß von C102 ist mit Pin 4 (RC) des *UCC3800* verbunden.

An Pin 7 (VCC) und Pin 5 (GND) wird der *UCC3800* mit einer Betriebsspannung (10,5V) und Masse verbunden. Über Pin 8 (REF) wird *Psoll* eingespeist; in diesem Fall eine Referenzspannung von 5V.

Zum Bereitstellen von *Pist* dient der Schaltungsteil, der die Bauelemente R11, R28, R29, R31, R117, R24, R25, IC11-B, R101 C13, C12, R20, R22 und IC11-A enthält. Bei IC11-A und IC11-B handelt es sich um Operationsverstärker. Der Schaltungsteil liefert an Ausgang von IC11-A (Pin1) eine Spannung, die proportional zur Eingangsleistung des DC/DC-Wandlers ist. Dazu wird die Zwischenkreisspannung *U0* über den Anschluß UA1 einem invertierenden Verstärker, der die Bauelemente R11, R28, R25, R24 und IC11-B enthält, zugeführt. R11 und R28 bilden einen Spannungsteiler zwischen UA1 und Masse. Das Signal an der Verbindungsstelle von R11 und R28 wird dem invertierenden Eingang von IC11-B (Pin6) zugeführt. Der nicht invertierende Eingang von IC11-B (Pin5) ist mit einer Referenzspannung von 2,5V verbunden. Zwischen dem Ausgang von IC11-B (Pin4) und dem invertierenden Eingang von IC11-B liegt der Rückkoppelwiderstand R25. Der Ausgang von IC11-B ist über die Serienschaltung von R24 und R101 mit dem invertierenden Eingang von IC11-A (Pin2) verbunden.

Mit der Verbindungsstelle von R24 und R101 sind die Widerstände R31, R29 und R117 verbunden. Der andere Anschluß von R29 liegt auf Masse, der andere Anschluß von R117 ist mit der Referenzspannung von 5V verbunden und der andere Anschluß von R31 führt zum Anschluß Poti. Über den Anschluß Poti kann ein Potentiometer gegen Masse angeschlossen und damit die Lampenleistung eingestellt werden.

Die Bauteile R101, R22, C13, R20, C12 und IC11-A bilden einen Addierer in dem das verstärkte Spannungssignal UA1 und das über den Anschluß Source zugeführte Signal, das ein Maß für den Eingangsstrom ist, addiert wird.

Das Signal vom Anschluß Source wird über R22 dem nicht invertierenden Eingang von IC11-A (Pin3) zugeführt. C13 liegt zwischen dem nicht invertierenden Eingang von IC11-A und Masse. Zwischen dem invertierenden Eingang von IC11-A und dem Ausgang von IC11-A liegt die Serienschaltung von C12 und R20.

Die Addition stellt eine Näherung der Multiplikation im Arbeitspunkt dar, wodurch an Pin 1 von IC11-A ein Signal ansteht, dessen Spannungwert ein Maß für die Eingangsleistung des DC/DC-Wandlers ist. Mit Hilfe von C12 erzeugt der Addierer gleichzeitig die Regelcharakteristik RC1, in diesem Fall eine PI-Charakteristik. An Pin 1 von IC11-A steht somit ein gewichtetes *Pist* Signal zur Verfügung.

Bei konstant geregelter Eingangsleistung, und konstanter Zwischenkreisspannung *U0* ist der Eingangsstrom, wofür das über den Anschluß Source zugeführte Signal ein Maß ist, gleichzeitig ein Maß für den Lampenstrom *Iist*. Zur Realisierung der inneren Regelschleife der Kaskadenregelung wird deshalb das Signal des Anschlusses Source über R114 dem Pin 3 (CS) und damit der im *UCC3800* integrierten dritten Subtraktionsstelle S3 zugeführt.

Die äußere Regelschleife der Kaskadenregelung wird über R112 geschlossen, der den Ausgang von IC11-A und Pin 2 (FB) des *UCC3800* verbindet. Das Pin 2 (FB) des *UCC3800* stellt gleichzeitig das Signal *Isoll* und die zweite Subtraktionsstelle S2 dar. Am Anschluß UA steht die Ausgangsspannung *UA* des DC/DC-Wandlers an. Über die Serienschaltung von C100 und R111 wird sie Pin 2 (FB) des *UCC3800* zugeführt und damit die beschriebene Störgrößenaufschaltung realisiert. C100 und R111 bilden die Regelcharakteristik RC2; in diesem Fall eine DT1 Charakteristik.

Durch die parallel geschalteten Bauteile C104 und R109, die zwischen Pin 1 (COMP) und Pin 2 (FB) des *UCC3800* angeschlossen sind, kann die Regelcharakteristik RC3 bestimmt werden; in diesem Fall eine PI Charakteristik.

Die in Klammern angegebenen Pin-Bezeichnungen des *UCC3800* beziehen sich auf das Datenblatt des Herstellers, die Firma UNITRODE, Merrimack, USA.

## Patentansprüche

1. Vorschaltgerät zum Wechselstrombetrieb von einer oder mehreren, parallel geschalteten Hoch- oder Höchstdruck-Kurzbogen-Entladungslampen mit einen Lampenstrom führenden Elektroden, wobei der Wert der Frequenz des Lampenstroms größer als 300Hz ist und der Lampenstrom rechteckförmig ist wobei das Vorschaltgerät folgende Merkmale aufweist:
- Einrichtung zum Bereitstellen einer Gleichspannung (Ausgangsspannung UA), die an den Lampenklemmen zu messen ist,
- Einrichtung zum Bereitstellen einer elektrischen Größe, die ein Maß für die Lampenleistung (*Pist*) ist,
- Einrichtung zum Bereitstellen einer elektrischen Größe, die ein Maß für den Sollwert der Lampenleistung (*Psoll*) ist,
- Einrichtung zum Bereitstellen einer elektrischen Größe, die ein Maß für den Lampenstrom ist (*Iist*),
- Einrichtung zur Regelung elektrischer Größen;
wobei die Regeleinrichtung in Abhängigkeit der Größen *Pist, Psoll* und *UA* eine Größe festlegt, die ein Maß für den Sollwert des Lampenstroms (*Isoll*) ist und durch Vergleich mit *Iist* den Lampenstrom einstellt, wobei die Größe *UA* mit einer differentialen Regelcharakteristik bewertet wird.

2. Vorschaltgerät zum Betreiben von einer oder mehreren, parallel geschalteten Gasentladungslampen gemäß Anspruch 1 **dadurch gekennzeichnet, daß** die Größen *Pist* und *Psoll* mit einer proportionalen und/oder integralen und/oder differetialen Regelcharakteristik bewertet werden.

3. Vorschaltgerät zum Betreiben von einer oder mehreren, parallel geschalteten Gasentladungslampen gemäß Anspruch 1 **dadurch gekennzeichnet, daß** die Größen *list* und *Isoll* mit einer proportionalen und/oder integralen und/oder differetialen Regelcharakteristik bewertet werden.

## Claims

1. Ballast for AC operation of one or more high-pressure or very high-pressure short arc discharge lamps having electrodes carrying a lamp current, the value of the frequency of the lamp current being greater than 300 Hz and the lamp current being rectangular, the ballast having the following features:
- a device for providing a DC voltage (output voltage UA) which is to be measured at the lamp terminals,
- a device for providing an electrical variable which is a measure of the lamp power (Pist),
- a device for providing an electrical variable which is a measure of the desired value of the lamp power (*Psoll*),
- a device for providing an electrical variable which is a measure of the lamp current (*Iist*), and
- a device for controlling electrical variables,
the controller defining as a function of the variables *Pist, Psoll* and *UA* a variable which is a measure of the desired value of the lamp current (*Isoll*) and sets the lamp current by comparison with *Iist*, the variable *UA* being evaluated with the aid of a differential control characteristic.

2. Ballast for operating one or more parallel-connected gas discharge lamps in accordance with Claim 1, **characterized in that** the variables *Pist* and *Psoll* are evaluated with the aid of a proportional and/or integral and/or differential control characteristic.

3. Ballast for operating one or more parallel-connected gas discharge lamps in accordance with Claim 1, **characterized in that** the variables *Iist* and *Isoll* are evaluated with the aid of a proportional and/or integral and/or differential control characteristic.

## Revendications

1. Ballast pour faire fonctionner en courant alternatif une ou plusieurs lampes à décharge à haute ou très haute pression et à arc court, branchées en parallèle, ayant des électrodes conduisant un courant de lampe, la valeur de la fréquence du courant de lampe étant supérieure à 300 Hz et le courant de lampe étant rectangulaire, le ballast présentant les caractéristiques suivantes :
- dispositif pour fournir une tension continue (tension de sortie *UA*), qui est peut être mesuré sur les bornes de lampe,
- dispositif pour fournir une grandeur électrique, qui est une mesure pour la puissance de lampe (*Pist*),
- dispositif pour fournir une grandeur électrique, qui est une mesure pour la valeur de consigne de la puissance de lampe (*Pso11*),
- dispositif pour fournir une grandeur électrique, qui est une mesure pour le courant de lampe (*Iist*),
- dispositif pour réguler des grandeurs électriques ;
le dispositif de régulation fixant en fonction des grandeurs *Pist, Psoll* et *UA* une grandeur qui est une mesure pour la valeur de consigne du courant de lampe (*Isoll*) et réglant le courant de lampe par comparaison avec *Iist*, la grandeur *UA* étant pondérée avec une caractéristique de régulation différentielle.

2. Ballast pour faire fonctionner une ou plusieurs lampes à décharge dans un gaz branchées en parallèle selon la revendication 1, **caractérisé par le fait que** les grandeurs *Pist* et *Psoll* sont pondérées avec une caractéristique de régulation proportionnelle et/ou intégrale et/ou différentielle.

3. Ballast pour faire fonctionner une ou plusieurs lampes à décharge dans un gaz branchées en parallèle selon la revendication 1, **caractérisé par le fait que** les grandeurs *Iist* et *Isoll* sont pondérées avec une caractéristique de régulation proportionnelle et/ou intégrale et/ou différentielle.
